# EUROPÄISCHE PATENTANMELDUNG

(11) **EP 4 582 219 A1**
(43) Veröffentlichungstag der Anmeldung: **09.07.2025**
(21) Anmeldenummer: 24150783.9
(22) Anmeldetag: 08.01.2024
(51) Int. Cl.: B25B 23/00

(54) **SCHRAUBWERKZEUG-DREHMOMENTSTÜTZE, SET MIT EINER SCHRAUBWERKZEUG-DREHMOMENTSTÜTZE, WERKZEUGBAUGRUPPE UND VERFAHREN ZUM ANPASSEN EINER SCHRAUBWERKZEUG-DREHMOMENTSTÜTZE**

(71) Anmelder: M-PT Matjeschk-PowerTools GmbH & Co. KG, 01920 Ralbitz-Rosenthal (DE)
(72) Erfinder: Matjeschk, Michael, 01920 Ralbitz-Rosenthal (DE); Szczepanski, Daniel, 02997 Wittichenau (DE)
(74) Vertreter: REHBERG HÜPPE + PARTNER

(57) **Zusammenfassung**

Die Erfindung betrifft eine Schraubwerkzeug-Drehmomentstütze (1). Die Schraubwerkzeug-Drehmomentstütze (1) weist einen Stützfuß (2) und einen Stützarm (3) auf, die über einen Kopplungsbereich (6) miteinander verbunden sind. Über den Kopplungsbereich (6) kann ein Kopplungsmoment und/oder eine Kopplungskraft übertragen werden. Es ist mindestens ein Freiheitsgrad für eine Relativbewegung zwischen dem Stützfuß (2) und dem Stützarm (3) vorhanden. Des Weiteren betrifft die Erfindung ein Set mit einer Schraubwerkzeug-Drehmomentstütze (1), eine Werkzeugbaugruppe und ein Verfahren zum Anpassen einer Schraubwerkzeug-Drehmomentstütze (1).

## Beschreibung

### TECHNISCHES GEBIET DER ERFINDUNG

Wird mittels eines Schraubwerkzeugs ein Schraubmoment auf eine Verschraubung zum Anziehen oder Lösen derselben aufgebracht, muss ein dem Schraubmoment entsprechendes Reaktionsmoment an dem Gehäuse des Schraubwerkzeugs gehalten werden. Bei einem handgehaltenen Schraubwerkzeug ist das Reaktionsmoment von dem Monteur aufzubringen, was (insbesondere für eine große Zahl von sukzessive zu betätigenden Schraubverbindungen und/oder hohe aufzubringende Schraubmomente) unkomfortabel sein kann, ermüdend sein kann und schlimmstenfalls zu Verletzungen führen kann. Um dies zu vermeiden, werden Schraubwerkzeug-Drehmomentstützen verwendet, über die das Gehäuse des Schraubwerkzeugs an einem Umgebungsbereich der Schraubverbindung so mit einer Abstützkraft abgestützt werden kann. Die auf die Schraubwerkzeug-Drehmomentstütze wirkende Abstützkraft erzeugt dann das Reaktionsmoment, womit nicht erforderlich ist, dass der Monteur ein Reaktionsmoment auf das Schraubwerkzeug aufbringen muss. Vielmehr kann sich der Monteur dann auf die Bedienung und die Gewährleistung der richtigen Ausrichtung des Schraubwerkzeugs konzentrieren.

Die Erfindung betrifft eine derartige Schraubwerkzeug-Drehmomentstütze. Des Weiteren betrifft die Erfindung ein Set, eine Schraubwerkzeugbaugruppe und ein Verfahren zum Anpassen einer Schraubwerkzeug-Drehmomentstütze.

### STAND DER TECHNIK

Die DE 20 2008 009 266 U1 offenbart eine Schraubwerkzeug-Drehmomentstütze, die über einen Befestigungsbereich an einem Gehäuse eines Schraubwerkzeugs befestigt ist. Der Befestigungsbereich weist eine Innenverzahnung auf, mit der die Schraubwerkzeug-Drehmomentstütze in unterschiedlichen Drehwinkelstellungen hinsichtlich der Schraubachse auf ein Außenverzahnung des Gehäuses des Schraubwerkzeugs aufgesteckt werden kann. Die Schraubwerkzeug-Drehmomentstütze weist in dem dem Befestigungsbereich abgewandten Endbereich einen Abstützbereich auf, mit dem die Schraubwerkzeug-Drehmomentstütze in einem Umgebungsbereich der Schraubverbindung abgestützt werden kann.

Weitere Schraubwerkzeug-Drehmomentstützen sind bspw. aus den Druckschriften EP 2 149 431 A1, WO 2021/209 488 A1, EP 2 200 783 B1 und DE 11 2011 102 337 T5 bekannt.

### AUFGABE DER ERFINDUNG

Der Erfindung liegt die Aufgabe zugrunde, eine Schraubwerkzeug-Drehmomentstütze vorzuschlagen, welche eine verbesserte und/oder vereinfachte Bedienung ermöglicht.

Des Weiteren liegt der Erfindung die Aufgabe zugrunde,
- ein entsprechend verbessertes Set mit einer Schraubwerkzeug-Drehmomentstütze,
- eine entsprechend verbesserte Werkzeugbaugruppe und
- ein entsprechend verbessertes Verfahren zum Anpassen einer Schraubwerkzeug-Drehmomentstütze, eines Sets oder einer Werkzeugbaugruppe
vorzuschlagen.

### LÖSUNG

Die Aufgabe der Erfindung wird erfindungsgemäß mit den Merkmalen der unabhängigen Patentansprüche gelöst. Weitere bevorzugte erfindungsgemäße Ausgestaltungen sind den abhängigen Patentansprüchen zu entnehmen.

### BESCHREIBUNG DER ERFINDUNG

Die Erfindung schlägt eine Schraubwerkzeug-Drehmomentstütze vor, die zur Abstützung eines Schraubmoments dient, welches von einem (vorzugsweise automatisiert gehaltenen, beispielsweise von einem Roboter oder einer Automatisierungseinheit gehaltenen, oder handgehaltenen) Schraubwerkzeug um eine Schraubachse auf eine Schraubverbindung aufgebracht wird, um die Schraubverbindung anzuziehen oder zu lösen.

Die Schraubwerkzeug-Drehmomentstütze weist einerseits einen Befestigungsbereich zur Befestigung an einem Schraubwerkzeug auf. Dieser Befestigungsbereich kann beliebig gemäß dem Stand der Technik ausgebildet sein (beispielsweise mit dem Eingriff einer Verzahnung der Schraubwerkzeug-Drehmomentstütze in eine Verzahnung des Gehäuses des Schraubwerkzeugs, mit einer anderweitigen formschlüssigen Verbindung, einer Ratschenverbindung, die in Richtung der Abstützung des Schraubmoments sperrt, aber eine relative Verdrehung in die andere Richtung ermöglicht, wobei die Ratschenverbindung auch hinsichtlich der Sperrrichtung umschaltbar sein kann).

Des Weiteren weist die erfindungsgemäße Schraubwerkzeug-Drehmomentstütze einen Abstützbereich auf. Der Abstützbereich dient der Abstützung der Schraubwerkzeug-Drehmomentstütze an einem Umgebungsbereich. In dem Abstützbereich wird somit eine Abstützkraft erzeugt, die an der Schraubwerkzeug-Drehmomentstütze das Reaktionsmoment erzeugt, welches das Schraubmoment zumindest teilweise kompensiert.

Die Erfindung schlägt vor, dass die Schraubwerkzeug-Drehmomentstütze (zumindest) zweiteilig ausgebildet ist, indem diese über einen Stützfuß und einen Stützarm verfügt. Der Stützfuß bildet dabei den Abstützbereich aus, über den die Schraubwerkzeug-Drehmomentstütze an dem Umgebungsbereich abgestützt ist. Hingegen bildet der Stützarm den Befestigungsbereich aus.

Um trotz der zweiteiligen Ausbildung von Stützfuß und Stützarm die Abstützung des Schraubmomentes zu ermöglichen, sind der Stützfuß und der Stützarm über einen Kopplungsbereich miteinander verbunden. Der Kopplungsbereich überträgt ein Kopplungsmoment und/oder eine Kopplungskraft zwischen dem Stützfuß und Stützarm. Allerdings stellt der Kopplungsbereich keine starre Verbindung zwischen dem Stützfuß und dem Stützarm bereit. Vielmehr weist der Kopplungsbereich mindestens einen Freiheitsgrad für eine Relativbewegung zwischen Stützfuß und Stützarm auf. Über diesen Freiheitsgrad kann eine Veränderung der Relativlage zwischen
- dem Stützfuß und damit dem Abstützbereich einerseits und
- dem Stützarm und damit dem Befestigungsbereich
herbeigeführt werden, womit eine Verbesserung und/oder Vereinfachung der Bedienung erfolgen kann, indem beispielsweise eine individuelle Anpassung an die Umgebungsbedingungen erfolgen kann.

Bei dem mindestens einen verbleibenden Freiheitsgrad, der mittels des Kopplungsbereiches gewährleistet wird, kann es sich um einen permanenten Freiheitsgrad handeln oder einen Freiheitsgrad, der lediglich für eine Verstellung verwendet wird, während dieser Freiheitsgrad für den Betrieb der Schraubwerkzeug-Drehmomentstütze und die Abstützung des Schraubmomentes fixiert ist.

Ist ein Freiheitsgrad auch während des Betriebs der Schraubwerkzeug-Drehmomentstütze zur Abstützung des Schraubmoments vorhanden, kann der Freiheitsgrad einseitig oder beidseitig begrenzt (beispielsweise mittels eines Anschlages) oder unbegrenzt sein.

Des Weiteren möglich ist, dass dieser Freiheitsgrad lediglich für einen Richtungssinn existiert, während der Freiheitsgrad für einen entgegengesetzt orientierten Richtungssinn blockiert ist, wie dies beispielsweise für eine Ratschenverbindung der Fall ist.

Die Übertragung des Kopplungsmomentes und/oder der Kopplungskraft kann spielfrei oder mit einem Spiel erfolgen.

Möglich ist, dass eine Relativbewegung entlang des Freiheitsgrades zwischen Stützfuß und Stützarm
- über eine kraft-, form- oder stoffschlüssige Verbindung,
- über eine Reibverbindung, eine Rastverbindung oder eine andere Verbindung
- stufenlos oder in Stufen
- während des Betriebs mit einer Übertragung des Schraubmoments und/oder außerhalb des Betriebs, insbesondere für eine Verstellung,
gesichert ist. Auch kann eine Verriegelung für Positionen entlang der Bewegung entlang des (jeweiligen) Freiheitsgrades erfolgen. Schließlich ist auch eine Verschraubung oder anderweitige feste Verbindung zwischen Stützfuß und Stützarm möglich, wenn der Freiheitsgrad temporär nicht mehr benötigt wird (beispielsweise nach einer Verstellung dann während der Abstützung eines Schraubmoments über die Schraubwerkzeug-Drehmomentstütze). Möglich ist auch eine Verbindung oder Sicherung über einen Sicherungsring, Bolzen zum Durchstecken u. Ä. Sofern eine Sicherung der Relativbewegung entlang des Freiheitsgrades durch eine stoffschlüssige Verbindung, insbesondere Schweißen oder Kleben, erfolgt, kann an einen Kunden eine Auslieferung der Schraubwerkzeug-Drehmomentstütze ohne derartige Verbindung erfolgen, während dann der Kunde die stoffschlüssige Verbindung herstellt in einer Betriebsstellung entlang des Freiheitsgrades, die von dem Kunden gewünscht ist. Möglich ist auch, dass zwar eine Sicherung durch die stoffschlüssige Verbindung, insbesondere ein Kleben erfolgt, aber die stoffschlüssige Verbindung lösbar ist, was beispielsweise durch Zerstörung der stoffschlüssigen Verbindung mittels Aufbringung hinreichender Kräfte oder durch chemische Lösung der stoffschlüssigen Verbindung erfolgen kann.

Bei der über den Kopplungsbereich möglicherweise übertragenen Kopplungskraft handelt es sich insbesondere um eine Querkraft des Stützfußes und Stützarmes, die der Abstützkraft entspricht, bei der es sich um die Kontakt- oder Reaktionskraft zwischen dem Stützfuß und dem Umgebungsbereich handelt. Bei dem über den Kopplungsbereich möglicherweise übertragenen Kopplungsmoment kann es sich um ein aus der Abstützkraft resultierendes Torsionsmoment und/oder ein Biegemoment handeln, welches auf den Stützfuß und/oder den Stützarm wirkt.

Ohne dass eine Beschränkung der Erfindung hierauf erfolgen soll, kann die Schraubwerkzeug-Drehmomentstütze funktional über einen Hebelabschnitt, einen Versatzabschnitt und einen Fußabschnitt verfügen.

Hierbei kann der Hebelabschnitt radial zur Schraubachse orientiert sein und dazu dienen, einen radialen Abstand des Abstützbereichs zu dem Befestigungsbereich zu erzeugen.

Der Versatzabschnitt, der an den Hebelabschnitt anschließt, kann parallel zu der Schraubachse orientiert sein und einen axialen Versatz des Befestigungsbereichs gegenüber dem Abstützbereich erzeugen.

Der Fußabschnitt, der an dem Versatzabschnitt anschließen kann, kann dann den Abstützbereich ausbilden, wobei sich der Fußabschnitt in einer Ebene erstrecken kann, deren Flächennormale der Schraubachse entspricht.

Der Hebelabschnitt, der Versatzabschnitt und der Fußabschnitt können dabei für eine Ausgestaltung eine Art Z bilden mit Winkeln (bspw. rechten Winkeln oder Winkeln, die größer sind als 90°) zwischen den Schenkeln des Z und den Abschnitten. Für derartige Ausgestaltungen kann der erfindungsgemäß vorgesehene Kopplungsbereich zwischen dem Hebelabschnitt und dem Versatzabschnitt und/oder zwischen dem Versatzabschnitt und dem Fußabschnitt angeordnet sein. Möglich ist aber auch, dass der Kopplungsbereich den Hebelabschnitt, den Versatzabschnitt oder den Fußabschnitt in zwei Abschnittsteile unterteilt.

Möglich ist, dass der Fußabschnitt eine unrunde oder nicht kreisförmige Außenkontur (bspw. nockenförmige Außenkontur) in einem Schnitt quer zur Schraubachse aufweist oder exzentrisch zu einer Längsachse des Versatzabschnittes angeordnet ist. Dies hat zur Folge, dass der Abstützbereich mit einem Hebelarm zu der Längsachse des Versatzabschnittes angeordnet sein kann, sodass die in dem Abstützbereich wirkende Abstützkraft ein Torsionsmoment erzeugt, welches auf den Versatzabschnitt wirkt und über diesen übertragen wird. Über die unrunde oder exzentrische Außenkontur des Fußabschnittes kann bewirkt werden, dass durch eine Veränderung der Drehwinkelstellung des Stützfußes und damit des Fußabschnittes eine Veränderung der relativen Lage zwischen dem Befestigungsbereich und dem Abstützbereich herbeigeführt wird.

Der von dem Kopplungsbereich bereitgestellte mindestens eine Freiheitsgrad kann ein beliebiger Freiheitsgrad sein, beispielsweise ein Freiheitsgrad entlang einer Kurve, ein translatorischer oder rotatorischer Freiheitsgrad, ein Dreh- oder Schwenk-Freiheitsgrad u. ä. Für einen besonderen Vorschlag der Erfindung ist ein Freiheitsgrad für die Relativbewegung zwischen dem Stützfuß und dem Stützarm ein Verschiebefreiheitsgrad, über den der Stützfuß relativ zu dem Stützarm verschiebbar ist. Beispielsweise kann über einen derartigen Verschiebefreiheitsgrad eine Art Teleskopieren eines Abschnittes erfolgen.

Beispielweise kann ein Verschiebefreiheitsgrad zwischen zwei Hebelabschnittsteilen vorgesehen sein, über welche dann der Abstand des Fußabschnitts und damit des Abstützbereiches von dem Befestigungsbereich in eine Richtung quer zur Schraubachse verändert werden kann.

Alternativ oder kumulativ möglich ist, dass der Verschiebefreiheitsgrad zwischen zwei Versatzabschnittsteilen vorgesehen ist, sodass über diesen Verschiebefreiheitsgrad eine Anpassung des Versatzes zwischen dem Fußabschnitt und dem Befestigungsbereich herbeigeführt werden kann. Dieser Ausgestaltung liegt insbesondere die folgende Erkenntnis zugrunde:
Ist der Abstützbereich in einer Ebene mit der Schraubverbindung angeordnet, deren Flächennormale der Schraubachse entspricht, wird die Reaktionskraft auf eine Abstützkraft an der Schraubverbindung selbst abgestützt. Sind hingegen die Schraubverbindung einerseits und der Abstützbereich in Ebenen angeordnet, die in Richtung der Schraubachse versetzt zueinander sind, führt das von der Abstützkraft und der Reaktionskraft gebildete Kräftepaar zu einem Kippmoment, welches von dem Monteur gehalten werden muss. Erfolgt dieses Halten durch den Monteur nicht oder mit einem zu kleinen Haltemoment, kommt es zu einem Verkippen des Schraubwerkzeugs, womit ein Aufbringen des Schraubmomentes auf die Schraubverbindung entsprechend den Anforderungen nicht mehr gewährleistet ist. Diese Problematik kann vermieden oder abgemildert werden, wenn ein Verschiebefreiheitsgrad zwischen dem Stützfuß und dem Stützarm einen Ausgleich des Versatzes ermöglicht.

Ein weiterer Aspekt der Erfindung widmet sich der Problematik, dass je nach den Umgebungsbedingungen unterschiedliche Drehwinkelstellungen zwischen Stützfuß und Stützarm erforderlich sind. Um dies zu ermöglichen, wird vorgeschlagen, dass der Freiheitsgrad für die Relativbewegung zwischen Stützfuß und Stützarm ein Drehfreiheitsgrad ist.

Es ist auch möglich, dass der Freiheitsgrad für die Relativbewegung zwischen Stützfuß und Stützarm ein Montage- und Demontagefreiheitsgrad ist. Über den Demontagefreiheitsgrad kann der Stützfuß von dem Stützarm demontiert werden. Anschließend kann dann derselbe Stützfuß in einer anderen Ausrichtung mit dem Stützfuß wieder montiert werden. Alternativ möglich ist, dass ein anderer Stützfuß über den Montagefreiheitsgrad in derselben Ausrichtung oder einer anderen Ausrichtung mit dem Stützarm montiert wird. Durch eine derartige Montage und Demontage kann letzten Endes ebenfalls eine Anpassung der Relativlage zwischen dem Abstützbereich und dem Befestigungsbereich der erfindungsgemäßen Schraubwerkzeug-Drehmomentstütze erfolgen.

Für einen Vorschlag der Erfindung weist die Schraubwerkzeug-Drehmomentstütze (zumindest für den Kraftfluss zur Abstützung des Schraubmomentes) genau zwei Teile, nämlich den Stützfuß und den Stützarm, auf, wobei durchaus möglich ist, dass zusätzlich zu dem tragenden Stützarm und dem tragenden Stützfuß weitere nichttragende oder nicht im Kraftfluss zur Abstützung des Schraubmomentes dienende Bauelemente vorhanden sind. Für einen Vorschlag der Erfindung ist aber der Stützarm und/oder der Stützfuß zwei- oder mehrteilig ausgebildet. Möglich ist dabei, dass die mindestens zwei Stützarmteile oder Stützfußteile über einen weiteren Kopplungsbereich miteinander verbunden sind, der (wie der Kupplungsbereich zwischen Stützfuß und Stützarm) ein Kopplungsmoment und/oder eine Kopplungskraft überträgt, aber mindestens einen Freiheitsgrad für eine Relativbewegung zwischen den beiden Teilen gewährleistet.

Die Erfindung schlägt auch vor, dass der Kopplungsbereich eine Welle-Nabe-Verbindung ist, die formschlüssig und/oder kraftschlüssig ein Moment um eine Koppelachse überträgt. Bei diesem Moment kann es sich vorzugsweise um das durch die Abstützkraft in dem Versatzabschnitt hervorgerufene Torsionsmoment handeln. In diesem Fall kann die gewählte Welle-Nabe-Verbindung für eine besondere Ausführungsform einen translatorischen Freiheitsgrad entlang der Koppelachse aufweisen, womit ein Freiheitsgrad zum Ausgleich eines Versatzes bereitgestellt werden kann. Dieser Freiheitsgrad kann auch im Betrieb und während der Abstützung eines Schraubmomentes wirksam sein.

Für die Ausgestaltung der Welle-Nabe-Verbindung gibt es im Rahmen der Erfindung vielfältige Möglichkeiten, wobei die aus dem Stand der Technik bekannten Welle-Nabe-Verbindungen eingesetzt werden können. Möglich ist beispielsweise, dass eine Hirth-Verzahnung Einsatz findet, welche unter Beaufschlagung einer Feder vom Monteur gelöst werden kann mit einer dann ermöglichten Veränderung der Drehwinkelstellung und der Herbeiführung eines Wiedereingriffes der Verzahnungen durch die Feder. Hierbei muss eine Anpassung der Neigungswinkel der Hirth-Verzahnung derart erfolgen, dass die erforderlichen Momente übertragen werden können.

Für eine andere Ausgestaltung der Erfindung ist die Welle-Nabe-Verbindung mit einem Außenprofilbereich des Stützarmes ausgebildet, während der Stützfuß einen dazu korrespondierenden Innenprofilbereich aufweist. Ebenfalls möglich ist, dass der Stützfuß einen Außenprofilbereich aufweist und der Stützarm einen dazu korrespondierenden Innenprofilbereich aufweist. Hierbei können der Außenprofilbereich und der Innenprofilbereich beliebig entsprechend dem aus Stand der Technik bekannten Profilen ausgebildet sein. Vorzugsweise handelt es sich um ein Keil-, Zahn-, Polygon- oder Mehrkantprofil. Der Einsatz einer derartigen Welle-Nabe-Verbindung hat neben der Gewährleistung einer zuverlässigen drehfesten Verbindung den Vorteil, dass auch eine Relativverschiebung des Außenprofilbereichs und des Innenprofilbereichs möglich ist, welche für einen Ausgleich eines Versatzes genutzt werden kann.

Vorzugsweise weist die Schraubwerkzeug-Drehmomentstütze eine Verliersicherung auf. Bei dieser Verliersicherung kann es sich beispielweise um eine ein- oder beidseitige Begrenzung des Freiheitsgrades, beispielsweise durch einen Anschlag handeln.

Die Verliersicherung kann beispielsweise wirksam werden, wenn der Montage- und Demontagefreiheitsgrad genutzt wird, um denselben Stützfuß in einer anderen Ausrichtung mit dem Stützarm zu montieren oder um einen anderen Stützfuß in derselben Ausrichtung oder einer anderen Ausrichtung mit dem Stützarm zu montieren, wobei dann mehrere Stützfüße über eine Verliersicherung gesichert sein können oder eine lösbare Verbindung der Verliersicherung existiert, die dann wahlweise mit einem der unterschiedlichen Stützfüße verbunden werden kann.

Für die Ausgestaltung der Verliersicherung gibt es im Rahmen der Erfindung vielfältige Möglichkeiten. Für einen Vorschlag ist die Verliersicherung ein flexibler Sicherungsstrang. Der Sicherungsstrang ist dabei ein langgestrecktes flexibles Element, beispielsweise eine Leine, ein Draht, eine Kette oder ähnliches. Der Sicherungsstrang kann dann in beliebiger Weise in beiden Endbereichen einerseits an dem Stützarm und andererseits an dem Stützfuß befestigt sein mittels einer lösbaren oder nicht lösbaren Verbindung.

Alternativ oder kumulativ möglich ist, dass der Stützarm zur Bildung der Verliersicherung zwei Axialabschnitte aufweist. Der Stützfuß ist (vorzugsweise ausschließlich) zwischen diesen beiden Axialabschnitten verschiebbar. In einem ersten Axialabschnitt ist der Stützfuß drehfest mit dem Stützarm verbunden (bspw. über den formschlüssigen Eingriff zwischen einem Außenprofilbereich und einem Innenprofilbereich), womit dann die Übertragung eines Kopplungsmoments zwischen den beiden Axialabschnitten erfolgen kann. Hingegen ist in einem zweiten Axialabschnitt der Stützfuß relativ zu dem Stützarm verdrehbar, womit keine Übertragung eines Drehmomentes möglich ist, aber eine Veränderung der relativen Ausrichtung der beiden Axialabschnitte möglich ist, womit letzten Endes eine Veränderung der relativen Ausrichtung des Abstützbereiches gegenüber dem Befestigungsbereich herbeigeführt werden kann.

Eine weitere Lösung der der Erfindung zugrunde liegenden Aufgabe stellt ein Set dar. Dieses Set verfügt über eine Schraubwerkzeug-Drehmomentstütze, wie diese zuvor beschrieben worden ist.

Diese Schraubwerkzeug-Drehmomentstütze verfügt über einen Stützfuß. Das Set verfügt des Weiteren über mindestens einen weiteren Stützfuß, der vorzugsweise über eine andere Geometrie verfügt als der erstgenannte Stützfuß. Das Set ermöglicht eine Anpassung an die Umgebungsbedingungen und eine Anpassung der relativen Lage zwischen dem Befestigungsbereich und dem Abstützbereich durch den Austausch der Stützfüße.

Eine weitere Lösung der der Erfindung zugrunde liegenden Aufgabe stellt eine Werkzeugbaugruppe dar, die über ein Schraubwerkzeug verfügt, bei dem eine motorische Schraubmomenterzeugung erfolgt. Das Schraubwerkzeug kann zu diesem Zweck beispielsweise einen elektrischen, pneumatischen oder hydraulischen Antrieb aufweisen. Die Werkzeugbaugruppe verfügt des Weiteren über eine Schraubwerkzeug-Drehmomentstütze, wie diese zuvor beschrieben worden ist. Die Schraubwerkzeug-Drehmomentstütze ist für das Aufbringen des Schraubmomentes auf eine Schraubverbindung mit dem Befestigungsbereich der Schraubwerkzeug-Drehmomentstütze an einem entsprechenden, an dem Gehäuse des Schraubwerkzeugs ausgebildeten Befestigungsbereich befestigt.

Eine weitere Lösung der der Erfindung zugrunde liegenden Aufgabe stellt ein Verfahren dar, welches zum Anpassen einer Schraubwerkzeug-Drehmomentstütze, eines Sets oder einer Werkzeugbaugruppe an eine Relativlage (insbesondere einen Abstand, einen Höhenversatz und/oder eine Ausrichtung) zwischen einer Schraubverbindung und einem Umgebungsbereich dient.

Bei diesem Verfahren wird ein Abstand oder Versatz zwischen der Schraubverbindung und dem Umgebungsbereich dadurch angepasst, dass der Stützfuß entlang des Verschiebefreiheitsgrades relativ zu dem Stützarm verschoben wird. Dies kann vor der Erzeugung des Schraubmoments erfolgen zwecks Anpassung an die Umgebungsbedingungen. Möglich ist auch, dass die Verschiebung entlang des Verschiebefreiheitsgrades während des Betriebs und der Aufbringung des Schraubmomentes für die Ermöglichung einer Ausgleichsbewegung erfolgt.

Alternativ oder kumulativ erfolgt in dem erfindungsgemäßen Verfahren eine Anpassung einer Relativlage zwischen der Schraubverbindung und dem Umgebungsbereich dadurch, dass der Stützfuß um den Drehfreiheitsgrad relativ zu dem Stützarm verdreht wird.

Alternativ oder kumulativ möglich ist, dass eine Relativlage zwischen der Schraubverbindung und dem Umgebungsbereich dadurch angepasst wird, dass der Stützfuß von dem Stützarm durch eine Bewegung entlang des Montage- und Demontagefreiheitsgrads demontiert wird und
- derselbe Stützfuß in einer anderen Ausrichtung durch eine Bewegung entlang des Montage- und Demontagefreiheitsgrads montiert wird und/oder
- ein anderer Stützfuß in derselben Ausrichtung (vorzugsweise bei einer anderen Geometrie des Stützfußes) oder in einer anderen Ausrichtung durch eine Bewegung entlang des Montage- und Demontagefreiheitsgrades montiert wird.

Vorteilhafte Weiterbildungen der Erfindung ergeben sich aus den Patentansprüchen, der Beschreibung und den Zeichnungen.

Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen.

Hinsichtlich des Offenbarungsgehalts - nicht des Schutzbereichs - der ursprünglichen Anmeldungsunterlagen und des Patents gilt Folgendes: Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen, was aber nicht für die unabhängigen Patentansprüche des erteilten Patents gilt.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einem Freiheitsgrad die Rede ist, ist dies so zu verstehen, dass genau ein Freiheitsgrad, zwei Freiheitsgrade oder mehr Freiheitsgrade vorhanden sind. Die in den Patentansprüchen angeführten Merkmale können durch weitere Merkmale ergänzt werden oder die einzigen Merkmale sein, die der Gegenstand des jeweiligen Patentanspruchs aufweist.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt eine Schraubwerkzeug-Drehmomentstütze in einer räumlichen Ansicht.
- **Fig. 2**: zeigt eine Schraubwerkzeug-Drehmomentstütze in einer räumlichen Explosionsdarstellung.
- **Fig. 3**: zeigt eine Werkzeugbaugruppe mit einem handgehaltenen Schraubwerkzeug mit einer Schraubwerkzeug-Drehmomentstütze bei einer Montage einer Schraubverbindung in einer Abstützumgebung in einer räumlichen Ansicht.
- **Fig. 4**: zeigt die Werkzeugbaugruppe mit dem handgehaltenen Schraubwerkzeug mit der Schraubwerkzeug-Drehmomentstütze gemäß Fig. 3 aus einem anderen Blickwinkel und bei einer Demontage der Schraubverbindung.
- **Fig. 5**: zeigt in einer räumlichen Ansicht ein Set mit einer Schraubwerkzeug-Drehmomentstütze und einem weiteren Stützfuß.
- **Fig. 6**: zeigt eine Schraubwerkzeug-Drehmomentstütze in einer Seitenansicht.
- **Fig. 7**: zeigt eine Schraubwerkzeug-Drehmomentstütze in einer teilgeschnittenen Seitenansicht.

### FIGURENBESCHREIBUNG

**Fig. 1** zeigt eine Schraubwerkzeug-Drehmomentstütze 1 mit einem Stützfuß 2 und einem Stützarm 3.

Der Stützarm 3 weist an einem Ende einen Befestigungsbereich 4 auf, durch dessen Mitte eine Schraubachse 5 verläuft. An dem anderen Ende ist der Stützarm 3 in einem Kopplungsbereich 6 mit dem Stützfuß 2 verbunden. Der Stützarm 3 weist mehrere Abschnitte auf:
- Ein Hebelabschnitt 8 erstreckt sich von der Schraubachse 5 radial zu der Schraubachse.
- Ein Versatzabschnitt 9 schließt sich an den Hebelabschnitt 8 an. Der Versatzabschnitt 9 erstreckt sich beabstandet und parallel zu der Schraubachse 5 und entlang einer Koppelachse 10.

Der Stützfuß 2 weist einen Abstützbereich 7 auf, der sich umlaufend um den Stützfuß 2 erstreckt.

Der Stützfuß 2 und der Stützarm 3 sind in diesem Ausführungsbeispiel im Kopplungsbereich 6 durch eine formschlüssige Welle-Nabe-Verbindung 32 drehfest um die Koppelachse 10 miteinander verbunden, wobei für das dargestellte Ausführungsbeispiel die Welle-Nabe-Verbindung 32 mit einem Außenprofilbereich 11 des Versatzabschnittes 9, der hier als Keilwelle 33 ausgebildet ist, und einem dazu korrespondierenden Innenprofilbereich 12 des Stützfußes 2, der hier als Keil-Bohrung 34 ausgebildet ist, gebildet ist.

In **Fig. 2** ist eine Schraubwerkzeug-Drehmomentstütze 1 in ihren Einzelteilen als Explosionsdarstellung dargestellt, die gemäß Fig. 1 ausgebildet ist. An der Unterseite weist die Schraubwerkzeug-Drehmomentstütze 1 in diesem Ausführungsbeispiel eine Verliersicherung 13 auf. Die Verliersicherung 13 weist einen Bolzen 14 mit einer Querbohrung 35 und eine Federklammer 15 auf. Der Bolzen ist koaxial zur Koppelachse 10 mit einer Gewindebohrung einer unteren Stirnseite des Versatzabschnittes 9 verschraubt. Die Längserstreckung der Federklammer 15 ist größer als der Durchmesser des Innenprofilbereichs 12, sodass eine Demontage des Stützfußes 2 von dem Stützarm 3 blockiert ist. Bei aus dem Bolzen 14 demontierter Federklammer 15 ist der Stützfuß 2 von dem Stützarm 3 demontierbar.

**Fig. 3** zeigt eine Werkzeugbaugruppe 16 mit einem handgehaltenen Schraubwerkzeug 17 und einer Schraubwerkzeug-Drehmomentstütze 1. An dem Schraubwerkzeug 17 befindet sich außerdem eine Stecknuss 18 zum Einleiten eines Schraubmomentes 19 um eine Schraubachse 5 zur Montage einer in Fig. 3 durch die Stecknuss 18 zumindest teilweise abgedeckte Schraubverbindung 20. Das dabei auftretende Reaktionsmoment wird in Form einer Abstützkraft 21 über den Stützarm 3 und den Stützfuß 2 im Abstützbereich 7 in einen Umgebungsbereich 22 eingeleitet. Die Erstreckung des Hebelabschnitts 8 stellt einen Hebelarm für die Abstützkraft 21 bereit. Der Versatzabschnitt 9 reduziert zumindest einen Versatz der Ebene, in der die Abstützkraft 21 wirkt, und der Ebene, in der die Stecknuss 18 das Schraubmoment 19 auf die Schraubverbindung 20 aufbringt. Die Formgebung des Hebelabschnitts 8, des Versatzabschnitts 9 und insbesondere des Stützfußes 2 ermöglicht eine Anpassung an den Umgebungsbereich 22.

In **Fig. 4** ist die Werkzeugbaugruppe 16 gemäß Fig. 3 dargestellt. Zur Demontage wird ein Schraubmoment 23 in die entgegengesetzte Richtung des Schraubmoments 19 zur Montage in die Schraubverbindung 20 eingeleitet. Das daraus entstehende Reaktionsmoment wird als Abstützkraft 24 über den Stützarm 3 und den Stützfuß 2 in den Umgebungsbereich 22 eingeleitet. Der Stützfuß 2 weist dabei eine geänderte Drehwinkelstellung relativ zu dem Stützarm 3 auf als während der Montage. Dabei ist ein anderer Abschnitt des Abstützbereichs 7 des Stützfußes 2 in Kontakt mit einem Umgebungsbereich 22, der an einer anderen Stelle angeordnet ist als in Fig. 3.

**Fig. 5** zeigt ein Set 25 mit einer Schraubwerkzeug-Drehmomentstütze 1 gemäß den vorherigen Abbildungen mit einem Stützarm 3, einem Stützfuß 2 und einem montierten, weiteren Stützfuß 26. Beide Stützfüße 2, 26 weisen in ihrem Kopplungsbereich 6 einen identisch geformten Innenprofilbereich 12 auf, sodass die Stützfüße 2, 26 austauschbar sind. Die Stützfüße 2, 26 weisen unterschiedlich geformte Abstützbereiche 7 auf zur Anpassung an unterschiedlich geformte Umgebungsbereiche 22.

**Fig. 6** zeigt eine weitere Ausführung einer Schraubwerkzeug-Drehmomentstütze 1 in einer Seitenansicht. Gemäß Fig. 1 weist die Schraubwerkzeug-Drehmomentstütze 1 einen Stützfuß 2 oder 26 mit einem Abstützbereich 7 und einen Stützarm 3 mit einem Befestigungsbereich 4 auf, welche über einen Kopplungsbereich 6 verbunden sind. Der Versatzabschnitt 9 weist in diesem Fall zwei Axialabschnitte 27, 28 auf, zwischen denen der Stützfuß 2, 26 verschiebbar ist. In einem Axialabschnitt 27 ist der Stützfuß 2, 26 drehfest durch die Welle-Nabe-Verbindung 32 mit dem Stützarm 3 verbunden, aber in Richtung der Koppelachse 10 verschiebbar. In dem anderen Axialabschnitt 28 ist der Stützfuß 2, 26 relativ zu dem Stützarm 3 um die Koppelachse 10 verdrehbar, um eine andere relative Drehwinkelstellung des Stützfußes 2, 26 zu ermöglichen, in der dann der Stützfuß 2, 26 wieder in den ersten Axialabschnitt 27 verschoben werden kann, um dann die Schraubwerkzeug-Drehmomentstütze 1 in dieser Drehwinkelstellung zu betreiben. Eine Federklammer 36, die sich durch eine Querbohrung 37 eines Bolzens 38 erstreckt, trennt die Axialabschnitte 27, 28 voneinander. Zum Verändern der Drehwinkelstellung ist daher die Federklammer 36 vom Bolzen 38 zu demontieren. Die Federklammer 36 bildet zusätzlich eine Verliersicherung. Für eine demontierte Federklammer 36 ist der Stützfuß 2, 26 durch eine weitere Verliersicherung 13 gesichert. Hierzu ist auf dem Bolzen 38 eine Scheibe 39 montiert, die sich auf dem Kopf des Bolzens 38 abstützt und so den Axialabschnitt 28 begrenzt. Da der Durchmesser der Scheibe 39 größer ist als der Durchmesser der Keil-Bohrung 34, kann der Stützfuß 2, 26 die Scheibe 39 nicht passieren.

**Fig. 7** zeigt stark schematisiert eine weitere Ausführungsform einer Schraubwerkzeug-Drehmomentstütze 1 in einer geschnittenen Seitenansicht. Der Stützarm 3 ist hierbei zweiteilig aufgebaut. Der radial innenliegende Hebelabschnittteil 8a weist den Befestigungsbereich 4 auf. Der radial außenliegende Hebelabschnittteil 8b ist über einen Hebel-Kopplungsbereich 29 mit dem radial innenliegenden Hebelabschnittteil 8a verbunden. Über den Hebel-Kopplungsbereich 29 ist der außenliegende Hebelabschnittteil 8b radial zu dem innenliegenden Hebelabschnittteil 8a teleskopartig verschiebbar. Der Hebel-Kopplungsbereich 29 gewährleistet eine drehfeste Kopplung um die Längsachse des Hebelabschnitts 8, aber einen Verschiebe-Freiheitsgrad in Richtung der Längsachse des Hebelabschnitts 8. Hierzu kann ein Hebelabschnittteil 8a, 8b einen unrunden Außenquerschnitt aufweisen, der verschieblich in einem entsprechenden Innenquerschnitt des anderen Hebelabschnittteils 8b, 8a geführt ist. In diesem Ausführungsbeispiel weist der Stützarm 3 nur den Hebelabschnitt 8 auf. Hingegen verfügt der Stützfuß 2, 26 über einen Fußabschnitt 40 und den Versatzabschnitt 9. An dem äußeren Hebelabschnittteil 8b befindet sich radial außenliegend der Innenprofilbereich 12, der mit dem Außenprofilbereich 11 des Versatzabschnitts 9 die Welle-Nabe-Verbindung 32 bildet.

Am unteren Ende des Stützfußes 2, 26, nämlich im Fußabschnitt 40, befindet sich der Abstützbereich 7. In das obere Ende des Versatzabschnitts 9 ist eine umlaufende Nut 30 eingebracht, in welcher sich ein Sicherungsring 31 befindet. Dieser bildet in diesem Ausführungsbeispiel die Verliersicherung 13.

Wie in Fig. 1 zu erkennen ist, kann der Stützfuß 2 oder der Fußabschnitt 40 über eine Bohrung 41 verfügen, die parallel zu der Schauachse 5 orientiert ist. In diese Bohrung 41 kann ein Abstütz- oder Scherstift eingesetzt werden, der sich von dem Stützfuß 2 oder dem Fußabschnitt 40 nach unten erstreckt. In diesem Fall kann der Abstützbereich 7 von dem frei nach unten auskragenden Abschnitt des Abstütz- oder Scherstiftes gebildet sein, der dann beispielsweise Aufnahme finden kann in einer Ausnehmung oder entsprechenden Bohrung des Umgebungsbereichs 22.

Die in den Figuren dargestellten Ausführungsbeispiele zeigen lediglich einige Möglichkeiten der Gestaltung der Freiheitsgrade der Schraubwerkzeug-Drehmomentstütze. Durchaus möglich ist, dass alternativ oder kumulativ der Versatzabschnitt 9 zweiteilig ausgebildet ist und bspw. einen Dreh-Freiheitsgrad um die Koppelachse 10 und/oder einen teleskopierbaren translatorischen Freiheitsgrad entlang der Koppelachse 10 bereitstellt. Alternativ oder kumulativ möglich ist, dass der Fußabschnitt 40 zweiteilig ausgebildet ist, wobei dann eine Montage der beiden Teile in unterschiedlichen Winkelstellungen möglich ist und/oder die beiden Teile des Abschnittes 40 einen teleskopierbaren Freiheitsgrad in eine Richtung radial zur Schraubachse 5 bereitstellen.

Erfolgt in der Schraubmoment-Drehmomentstütze ein Kraftfluss zur Abstützung der Abstützkraft über mehr als zwei Teile, können die Teile in der Reihenfolge des Kraftflusses in zwei Gruppen aufgeteilt werden, wobei dann eine Gruppe der Teile den Stützfuß im Sinne der Patentansprüche ausbilden kann, während dann die andere Gruppe der Teile den Stützarm im Sinne der Patentansprüche bilden kann. Hierbei sind unterschiedliche Unterteilungen in die beiden Gruppen möglich je nachdem, ob mindestens ein im Kraftfluss mittleres Teil dem Stützarm oder dem Stützfuß zugeordnet wird.

Möglich ist, dass ein Drehfreiheitsgrad des Stützfußes um eine Achse parallel zur Schraubachse gegenüber dem Stützarm in der montierten Betriebsstellung ein Drehspiel aufweist, welches von einem ersten und einem zweiten Anschlag vorgegeben ist, wobei dann für ein Anziehen der Schraubverbindung die Übertragung des Anzugsmomentes über den ersten Anschlag erfolgt, während für das Lösen der Schraubverbindung die Übertragung des Lösemomentes nicht über den ersten Anschlag, sondern den zweiten Anschlag erfolgt. Hierbei kann das Drehspiel bspw. größer als 10°, größer als 20°, größer als 40°, größer als 90° oder sogar größer als 135° sein.

### BEZUGSZEICHENLISTE

- 1: Schraubwerkzeug-Drehmomentstütze
- 2: Stützfuß
- 3: Stützarm
- 4: Befestigungsbereich
- 5: Schraubachse
- 6: Kopplungsbereich
- 7: Abstützbereich
- 8: Hebelabschnitt
- 9: Versatzabschnitt
- 10: Koppelachse
- 11: Außenprofilbereich
- 12: Innenprofilbereich
- 13: Verliersicherung
- 14: Bolzen
- 15: Federklammer
- 16: Werkzeugbaugruppe
- 17: Schraubwerkzeug
- 18: Stecknuss
- 19: Schraubmoment (Montage)
- 20: Schraubverbindung
- 21: Abstützkraft (Montage)
- 22: Umgebungsbereich
- 23: Schraubmoment (Demontage)
- 24: Abstützkraft (Demontage)
- 25: Set
- 26: Stützfuß (Alternative)
- 27: Axialabschnitt (drehfest)
- 28: Axialabschnitt (verdrehbar)
- 29: Hebel-Kopplungsbereich
- 30: Nut
- 31: Sicherungsring
- 32: Welle-Nabe-Verbindung
- 33: Keilwelle
- 34: Keil-Bohrung
- 35: Querbohrung
- 36: Federklammer
- 37: Querbohrung
- 38: Bolzen
- 39: Scheibe
- 40: Fußabschnitt
- 41: Bohrung

## Patentansprüche

1. Schraubwerkzeug-Drehmomentstütze (1) zur Abstützung eines Schraubmoments (19, 23), welches von einem Schraubwerkzeug (17) um eine Schraubachse (5) auf eine Schraubverbindung (20) aufgebracht wird, welche einen Befestigungsbereich (4) zur Befestigung an einem Schraubwerkzeug (17) und einen Abstützbereich (7) zur Abstützung an einem Umgebungsbereich (22) aufweist,
**dadurch gekennzeichnet, dass** die Schraubwerkzeug-Drehmomentstütze (1)
a) einen Stützfuß (2), der den Abstützbereich (7) ausbildet,
b) und einen Stützarm (3), der den Befestigungsbereich (4) ausbildet,
aufweist, wobei der Stützfuß (2) und der Stützarm (3) über einen Kopplungsbereich (6) miteinander verbunden sind, der ein Kopplungsmoment und/oder eine Kopplungskraft zwischen Stützfuß (2) und Stützarm (3) überträgt und mindestens einen Freiheitsgrad für eine Relativbewegung zwischen Stützfuß (2) und Stützarm (3) aufweist.

2. Schraubwerkzeug-Drehmomentstütze (1) nach Anspruch 1, wobei ein Freiheitsgrad für die Relativbewegung zwischen Stützfuß (2) und Stützarm (3) ein Verschiebefreiheitsgrad ist, über den der Stützfuß (2) relativ zu dem Stützarm (3) verschiebbar ist.

3. Schraubwerkzeug-Drehmomentstütze (1) nach einem der vorhergehenden Ansprüche, wobei ein Freiheitsgrad für die Relativbewegung zwischen Stützfuß (2) und Stützarm (3) ein Drehfreiheitsgrad ist, über den der Stützfuß (2) in unterschiedliche Drehwinkelstellungen relativ zu dem Stützarm (3) überführbar ist.

4. Schraubwerkzeug-Drehmomentstütze (1) nach einem der vorhergehenden Ansprüche, wobei ein Freiheitsgrad für die Relativbewegung zwischen Stützfuß (2) und Stützarm (3) ein Montage- und Demontagefreiheitsgrad ist, über den der Stützfuß (2) von dem Stützarm (3) demontierbar ist und
a) derselbe Stützfuß (2) in einer anderen Drehwinkelstellung mit dem Stützarm (3) wieder montierbar ist oder
b) ein anderer Stützfuß (26) in derselben Drehwinkelstellung oder einer anderen Drehwinkelstellung mit dem Stützarm (3) montierbar ist.

5. Schraubwerkzeug-Drehmomentstütze (1) nach Anspruch 3 oder 4, wobei ein Versatzabschnitt (9) vorhanden ist, der parallel zur Schraubachse (5) orientiert ist und dessen Längsachse den Drehfreiheitsgrad und/oder Montage- und Demontagefreiheitsgrad vorgibt.

6. Schraubwerkzeug-Drehmomentstütze nach einem der vorhergehenden Ansprüche, wobei der Stützarm (3) und/oder der Stützfuß (2) zwei- oder mehrteilig ausgebildet ist.

7. Schraubwerkzeug-Drehmomentstütze (1) nach einem der vorhergehenden Ansprüche, wobei der Kopplungsbereich (6) eine Welle-Nabe-Verbindung (32) ist, die formschlüssig und/oder kraftschlüssig ein Moment um eine Koppelachse (10) überträgt, aber einen translatorischen Freiheitsgrad entlang der Koppelachse (10) aufweist.

8. Schraubwerkzeug-Drehmomentstütze (1) nach Anspruch 7, wobei zur Bildung der Welle-Nabe-Verbindung (32)
a) der Stützarm (3) einen Außenprofilbereich (11) aufweist und der Stützfuß (2) einen dazu korrespondierenden Innenprofilbereich (12) aufweist oder
b) der Stützfuß (2) einen Außenprofilbereich (11) aufweist und der Stützarm (3) einen dazu korrespondierenden Innenprofilbereich (12) aufweist.

9. Schraubwerkzeug-Drehmomentstütze (1) nach einem der vorhergehenden Ansprüche, wobei die Schraubwerkzeug-Drehmomentstütze (1) eine Verliersicherung (13) aufweist.

10. Schraubwerkzeug-Drehmomentstütze nach Anspruch 9, wobei die Schraubwerkzeug-Drehmomentstütze (1) als Verliersicherung (13) einen flexiblen Sicherungsstrang aufweist, der den Stützarm (3) und den Stützfuß (2) verbindet.

11. Schraubwerkzeug-Drehmomentstütze (1) nach einem der Ansprüche 9 und 10, wobei der Stützarm (3) zwei Axialabschnitte (27, 28) aufweist und der Stützfuß (2) zwischen diesen verschiebbar ist, wobei in einem Axialabschnitt (27) der Stützfuß (2) drehfest mit dem Stützarm (3) verbunden ist und in dem anderen Axialabschnitt (28) relativ zu dem Stützarm (3) verdrehbar ist.

12. Set (25) mit einer Schraubwerkzeug-Drehmomentstütze (1) nach einem der Ansprüche 1 bis 11 und mindestens einem weiteren Stützfuß (26).

13. Werkzeugbaugruppe (16) mit einem vorzugsweise handgehaltenen Schraubwerkzeug (17) mit einer motorischen Schraubmomenterzeugung und einer Schraubwerkzeug-Drehmomentstütze (1) nach einem der Ansprüche 1 bis 11, welche mit dem Befestigungsbereich (4) an dem Schraubwerkzeug (17) befestigt ist.

14. Verfahren zum Anpassen
- einer Schraubwerkzeug-Drehmomentstütze (1) nach einem der Ansprüche 2 bis 5 oder einem der Ansprüche 6 bis 11 in Rückbeziehung auf einen der Ansprüche 2 bis 5,
- eines Sets (25) nach Anspruch 12 in Rückbeziehung auf einen der Ansprüche 2 bis 5 oder
- eines Werkzeugbaugruppe (16) nach Anspruch 13 in Rückbeziehung auf einen der Ansprüche 2 bis 5
an eine Relativlage zwischen einer Schraubverbindung (20) und einem Umgebungsbereich (22), bei dem
a) ein Abstand zwischen der Schraubverbindung (20) und dem Umgebungsbereich (22) dadurch angepasst wird, dass der Stützfuß (2) entlang des Verschiebefreiheitsgrads relativ zu dem Stützarm (3) verschoben wird, und/oder
b) ein Versatz zwischen der Schraubverbindung (20) und dem Umgebungsbereich (22) dadurch angepasst wird, dass der Stützfuß (2) entlang des Verschiebefreiheitsgrads relativ zu dem Stützarm (3) verschoben wird, und/oder
c) eine Relativlage zwischen der Schraubverbindung (20) und dem Umgebungsbereich (22) dadurch angepasst wird, dass der Stützfuß (2) um den Drehfreiheitsgrad relativ zu dem Stützarm (3) verdreht wird, und/oder
d) eine Relativlage zwischen der Schraubverbindung (20) und dem Umgebungsbereich (22) dadurch angepasst wird, dass der Stützfuß (2) von dem Stützarm (3) durch eine Bewegung entlang des Montage- und Demontagefreiheitsgrads demontiert wird und derselbe Stützfuß (2) in einer anderen Drehwinkelstellung durch eine Bewegung entlang des Montage- und Demontagefreiheitsgrads montiert wird, und/oder
e) eine Relativlage zwischen der Schraubverbindung (20) und dem Umgebungsbereich (22) dadurch angepasst wird, dass der Stützfuß (2) von dem Stützarm (3) durch eine Bewegung entlang des Montage- und Demontagefreiheitsgrads demontiert wird und ein anderer Stützfuß (26) in derselben Drehwinkelstellung oder einer anderen Drehwinkelstellung durch eine Bewegung entlang des Montage- und Demontagefreiheitsgrads montiert wird.
